# EUROPÄISCHE PATENTSCHRIFT

(11) **EP 1 239 123 B1**
(45) Veröffentlichungstag und Bekanntmachung des Hinweises auf die Patenterteilung: **08.10.2003**
(21) Anmeldenummer: 02001304.1
(22) Anmeldetag: 18.01.2002
(51) Int. Cl.: F01L 13/00, F01L 1/14, F01L 1/24

(54) **Schaltbarer Stössel zur direkten Übertragung eines Nockenhubes auf eine Stösselstange**
Deactivable valve tappet for transmission of cam lift on a pushrod
Poussoir désactivable pour transmission d'une courbe de came sur une tige de culbuteur

(30) Priorität: 09.03.2001 DE 10111512
(43) Veröffentlichungstag der Anmeldung: 11.09.2002
(73) Patentinhaber: INA- Schaeffler KG, 91074 Herzogenaurach (DE)
(72) Erfinder: Haas, Michael, 91385 Weisendorf (DE); Rauch, Martin, 96049 Bamberg (DE); Karbstein, Henning, 96129 Strullendorf (DE); Schmidt, Dieter, 90482 Nürnberg (DE)

(56) Entgegenhaltungen:
- CH-A- 259 209
- DE-A- 19 844 202
- GB-A- 574 852
- US-A- 2 887 996
- US-A- 5 398 648
- US-B1- 6 196 175
- PATENT ABSTRACTS OF JAPAN vol. 010, no. 304 (M-526), 16. Oktober 1986 (1986-10-16) & JP 61 118515 A (MAZDA MOTOR CORP), 5. Juni 1986 (1986-06-05)

## Beschreibung

Die Erfindung betrifft einen schaltbaren Stößel zur direkten Übertragung eines Nockenhubes auf eine Stößelstange in einem Ventiltrieb einer Brennkraftmaschine, mit einem Gehäuse, in dessen axial verlaufender Aussparung ein längs bewegliches Innenelement angeordnet ist, das in einer Relativstellung zum Gehäuse über Koppelmittel mit diesem verbindbar ist, wobei das Gehäuse an einer der Aussparung abgewandten Seite eine auf einem Bolzen gegenüber dem Gehäuse gelagerte und als drehbare Rolle hergestellte Anlauffläche für den Nocken hat und das Innenelement an der Seite der Aussparung eine Anlage für die Stößelstange besitzt sowie vom Gehäuse weg durch wenigstens eine Schraubendruckfeder beaufschlagt ist, welche Schraubendruckfeder um einen Ansatz des Innenelements auf der Seite der Aussparung gelegt ist.

### Hintergrund der Erfindung

Ein derartiger Stößel geht aus der U.S. 6,196,175 B1 hervor. Offenbart ist ein Gehäuse mit einem darin eingebauten, relativ massiven Innenelement. Das Innenelement verläuft in dem in Fig. 2 gezeigten Koppelzustand vollständig innerhalb einer Bohrung des Gehäuses. In diesem Bereich ist es an seinem Außenmantel von einer Schraubendruckfeder umschlossen, die sich an ihrem äußeren Ende auf einem massiven Ringkragen des Innenelements und an ihrem inneren Ende auf einem Kragen des Gehäuses abstützt.

Nachteilig ist es bei dem vorgenannten Stößel, daß dieser eine relativ hohe Masse besitzt und unnötig groß baut. Dies beruht insbesondere darauf, daß dessen Innenelement im Bereich der umschließenden Druckfeder massiv ausgebildet ist. Auch stellt der Fachmann fest, daß ebenso die einenendige Anlage der Druckfeder am Innenelement massiv ist. Da das Gehäuse das Innenelement im Bereich der Feder umschließt, wird dieser Gewichtsnachteil durch dessen Länge verstärkt. Zudem erhöht die Druckfeder, letztlich innerhalb einer Bohrung des Motorblocks positioniert, unnötig den radialen Bauraum des Stößels.

### Aufgabe der Erfindung

Aufgabe der Erfindung ist es daher, einen schaltbaren Stößel der vorgenannten Art zu schaffen, bei dem die zitierten Nachteile beseitigt sind. Insbesondere soll er kompakt bauen und hinsichtlich seiner Gesamtmasse optimiert sein.

### Zusammenfassung der Erfindung

Erfindungsgemäß wird diese Aufgabe dadurch gelöst, daß der Ansatz einen das Gehäuse auf der Seite der Anlage begrenzenden Rand deutlich überragt, wobei der Ansatz als separates und dünnwandiges Blechbauteil hergestellt ist, welcher Ansatz an seinem äußeren Ende einen von diesem ausgehenden Ringkragen oder ein separates Anschlagteil wie einen Sicherungsring als einenendige Abstützung der Schraubendruckfeder hat, wobei die Schraubendruckfeder anderenends auf dem Rand bzw. randnahen Abschnitt der Aussparung des Gehäuses abgestützt ist und wobei eine der Anlauffläche zugewandte Stimseite des Innenelements eine in Richtung der Anlauffläche verlaufende zylindrische Einformung aufweist.

Somit sind die eingangs beschriebenen Nachteile eliminiert. Der Stößel hat im Vergleich zum gattungsbildenden Stand der Technik eine deutlich geringere Masse. Dies beruht darauf, daß das Innenelement im Abschnitt der außen umschließenden Druckfeder als dünnwandiges Blechteil gefertigt ist und wahlweise den von diesem ausgehenden Ringkragen hat. Ein weiterer Beitrag in Richtung Massereduzierung ist dadurch geleistet, daß das Gehäuse durch die nach außen verlagerte Druckfeder kürzer baut. Auch beansprucht der erfindungsgemäße Stößel durch die axial nach oben verlagerte Druckfeder in Radialrichtung einen relativ geringen radialen Bauraum im Vergleich zum o. g. Stand der Technik. Schließlich wird festgestellt, daß durch die zylindrische Einformung für die Rolle am Innenelement dieses über die Rolle im Entkoppelzustand "tauchen" kann, was die Bauhöhe des Stößels weiter minimiert.

Der dünnwandige Ansatz kann wahlweise an einen Außen- oder Innenmantel des Innenelements geclipst, geschnappt o. ä. werden. Selbstverständlich erschließen sich dem Fachmann an dieser Stelle weitere einfache Verbindungsmaßnahmen form-, kraft- oder stoffschlüssiger Natur bzw. bestehend aus Kombinationen von diesen.

Zweckmäßigerweise ist der Stößel mit einem hydraulischen Spielausgleichselement an sich bekannter Bauart versehen. Somit kann auf aufwendige mechanische Spieleinstellmaßnahmen verzichtet werden. Das Spielausgleichselement ist Bestandteil des Innenelements.

Eine zusätzliche Ausgestaltung der Erfindung geht aus einem weiteren Anspruch hervor. Dadurch, daß das Gehäuse keinen Boden zur einenendigen Abstützung der Schraubendruckfeder in seinem Inneren mehr besitzt, ist ein zusätzlicher Schritt in Richtung Leichtbau vorgeschlagen. Somit ist das Gehäuse komplett offen, rohrähnlich hergestellt.

Schließlich ist es vorgesehen, den Ansatz des Innenelements leicht trichterförmig auszubilden, so daß eine Einführhilfe für die Stößelstange gegeben ist.

### Kurze Beschreibung der Zeichnung

Die Erfindung ist zweckmäßigerweise anhand der Zeichnung näher erläutert.

Es zeigen:
- Figur 1: Einen Längsschnitt durch einen schaltbaren Stößel mit einem einteilig mit dem Innenelement verbundenen Ansatz, orthogonal zu den Koppelmitteln;
- Figur 2: eine Ansicht wie vorgenannt, jedoch mit separatem Ansatz;
- Figur 3: ein Bauteil wie vorbeschrieben, jedoch mit einer alternativen Befestigungsform für den Ansatz und
- Figur 4: einen Stößel, ähnlich den vorhergenannten, jedoch mit geschnittenen Koppelmitteln und axial verlängertem Druckkolben.

### Ausführliche Beschreibung der Zeichnung

Die-Figuren offenbaren einen schaltbaren Stößel 1. Dieser dient zur direkten Übertragung eines Nockenhubes auf eine Stößelstange. Der Stößel 1 hat ein dünnwandiges und hier rohrähnlich offen ausgebildetes Gehäuse 2. In einer Aussparung 3 des Gehäuses 2 ist axial beweglich ein Innenelement 4 aufgenommen. Das Innenelement 4 ist in einer Hubstellung über nicht näher erläuterte Koppelmittel 5 (siehe auch Figur 4) mit dem Gehäuse 2 verbindbar. Diese Koppelmittel 5 befinden sich im Bereich einer Stimseite 6 des Innenelements 4, welche Stimseite 6 einer Anlauffläche 7 für einen nicht dargestellten Nocken zugewandt ist. Die Anlauffläche 7 ist hier als wälzgelagerte Rolle ausgebildet, die auf einem Bolzen 8 verläuft, der wiederum an einer Seite 9 des Gehäuses 2 appliziert ist. Die Stirnseite 6 kann, wie insbesondere die Figuren 2 und 3 offenbaren, eine zylindrische Einformung 10 besitzen. Diese erstreckt sich in Richtung eines Verlaufs der als Rolle ausgebildeten Anlauffläche 7. Im Abkoppelmodus des Innenelements 4 vom Gehäuse 2 kann das Innenelement 4 mit seiner Einformung 10 sozusagen über die Anlauffläche 7 abschnittsweise tauchen. Diese Maßnahme wirkt sich, zusammen mit später näher erläuterten weiteren Maßnahmen, vorteilhaft auf die Gesamthöhe und somit auf das Gesamtgewicht des schaltbaren Stößels 1 aus.

Das Innenelement 4 besitzt des weiteren ein hydraulisches Spielausgleichselement 11 mit einem Druckkolben 12. Der Druckkolben 12 schließt einen Vorratsraum 13 für Hydraulikmittel ein.

Ein Bereich des Gehäuses 2, welcher der Seite 9 abgewandt ist, hat einen Rand 13a. Der Rand 13a kann, wie in Figur 1 offenbart, auch gestuft ausgebildet sein und besitzt hier einen Ringabsatz 14. Auf dem Ringabsatz 14 (Figur 1) bzw. unmittelbar auf dem Rand 13a (Figuren 2 - 4a) stützt sich eine Schraubendruckfeder 15 ab. Diese umschließt einen Ansatz 15a, welcher das Innenelement 4 über den Rand 13a des Gehäuses 2 hinaus verlängert. An einem weiteren Ende ist die Schraubendruckfeder 15 an einer Abstützung 16, die als separates Anschlagteil 17 (siehe Figuren 1, 4) bzw. als einteilig vom Ansatz 15a ausgehender Ringkragen 18 (siehe Figuren 2, 3) ausgebildet ist, gelagert. Durch die hier offenbarte außenliegende Anordnung der Schraubendruckfeder 15 im Gegensatz zum Stand der Technik, kann die Baulänge des Gehäuses 2 deutlich minimiert werden. Dies verringert die Masse des relativ dickwandigen Gehäuses 2 und somit des schaltbaren Stößels 1. Zum anderen ist es möglich, lediglich eine Schraubendruckfeder 15 anzuordnen, wohingegen im Stand der Technik aufgrund des begrenzten Raumangebotes ein Druckfederpaket appliziert werden muß.

Die Figuren 2 und 3 offenbaren, daß der Ansatz 15a auch als separates Bauteil ausgebildet sein kann. Denkbar ist hier beispielsweise eine Blechausführung, die sich wiederum positiv auf die Gesamtmasse des Stößels 1 auswirkt. Dabei zeigt Figur 2, daß der Ansatz 15a mit dem Innenelement 4 beispielsweise durch eine innenliegende Clipsverbindung 19 verbunden sein kann. Alternativ hierzu kann die Clipsverbindung 19 gemäß Figur 3 auch außenliegend realisiert sein.

Wie Figur 2 zeigt, ist der separate Ansatz 15a mit seiner innenliegenden Clipsverbindung 19 leicht trichterförmig ausgebildet. Somit ist mit einfachen Mitteln eine Einführhilfe für die Stößelstange geschaffen.

Aus Figur 4 kann sich der Fachmann einen schaltbaren Stößel 1 entnehmen, bei dem der Druckkolben 12 des Spielausgleichselements 11 deutlich über den Rand 13a des Gehäuses 2 hinausgeführt ist. Der Ansatz 15a ist wie genannt einteilig mit dem Innenelement 4 ausgebildet. Diese Maßnahme erweist sich insbesondere dann sinnvoll, wenn die Stößelstange eine relativ große Schräglage in bezug auf den Stößel 1 besitzt und somit eine hochliegende Anlage 20 für die Stößelstange wünschenswert ist.

### Bezugszahlenliste

- 1: Stößel
- 2: Gehäuse
- 3: Aussparung
- 4: Innenelement
- 5: Koppelmittel
- 6: Stirnseite
- 7: Anlauffläche
- 8: Bolzen
- 9: Seite
- 10: Einformung
- 11: Spielausgleichselement
- 12: Druckkolben
- 13: Vorratsraum
- 13a: Rand
- 14: Ringabsatz
- 15: Schraubendruckfeder
- 15a: Ansatz
- 16: Abstützung
- 17: Anschlagteil
- 18: Ringkragen
- 19: Clipsverbindung
- 20: Anlage
- 21: Außenmantel
- 22: Innenmantel

## Patentansprüche

1. Schaltbarer Stößel (1) zur direkten Übertragung eines Nockenhubes auf eine Stößelstange in einem Ventiltrieb einer Brennkraftmaschine, mit einem Gehäuse (2), in dessen axial verlaufender Aussparung (3) ein längs bewegliches Innenelement (4) angeordnet ist, das in einer Relativstellung zum Gehäuse (2) über Koppelmittel (5) mit diesem verbindbar ist, wobei das Gehäuse (2) an einer der Aussparung (3) abgewandten Seite (9) eine auf einem Bolzen (8) gegenüber dem Gehäuse (2) gelagerte und als drehbare Rolle hergestellte Anlauffläche (7) für den Nocken hat und das Innenelement (4) an der Seite der Aussparung (3) eine Anlage (20) für die Stößelstange besitzt sowie vom Gehäuse (2) weg durch wenigstens eine Schraubendruckfeder (15) beaufschlagt ist, welche Schraubendruckfeder (15) um einen Ansatz (15a) des Innenelements (4) auf der Seite der Aussparung (3) gelegt ist, **dadurch gekennzeichnet, daß** der Ansatz (15a) einen das Gehäuse (2) auf der Seite der Anlage (20) begrenzenden Rand (13a) deutlich überragt, wobei der Ansatz (15a) als separates und dünnwandiges Blechbauteil hergestellt ist, welcher Ansatz (15a) an seinem äußeren Ende einen von diesem ausgehenden Ringkragen (18) oder ein separates Anschlagteil (17) wie einen Sicherungsring als einenendige Abstützung (16) der Schraubendruckfeder (15) hat, wobei die Schraubendruckfeder (15) anderenends auf dem Rand (13a) bzw. randnahen Abschnitt der Aussparung (3) des Gehäuses (2) abgestützt ist und wobei eine der Anlauffläche (7) zugewandte Stirnseite (6) des Innenelements (4) eine in Richtung der Anlauffläche (7) verlaufende zylindrische Einformung aufweist.

2. Stößel nach Anspruch 1, **dadurch gekennzeichnet, dass** der Ansatz (15a) über eine Clips- oder Schnappverbindung (19) mit einem Außen- oder Innenmantel (21 oder 22) des Innenelements (4) verbunden ist.

3. Stößel nach Anspruch 1, **dadurch gekennzeichnet, dass** in das Innenelement (4) ein hydraulisches Spielausgleichselement (11) eingebaut ist.

4. Stößel nach Anspruch 1, **dadurch gekennzeichnet, dass** das Gehäuse (2) dünnwandig und mit einer weitestgehend glattflächigen Aussparung (3) versehen ist sowie eine durchgehend offene, rohrähnliche Geometrie hat.

5. Stößel nach Anspruch 1, **dadurch gekennzeichnet, daß** der Ansatz (15a) des Innenelements (4) leicht trichterförmig ausgebildet ist.

## Claims

1. Switchable tappet (1) for the direct transmission of a cam lift to a tappet push rod in a valve train of an internal combustion engine, said tappet comprising a housing (2) in whose axially extending cavity (3), a longitudinally displaceable inner element (4) is arranged that can be connected by coupling means (5) to the housing (2) in a position relative to the housing (2) that comprises, on an end (9) turned away from the cavity (3), a contact surface (7) for the cam, which contact surface is made as a rotatable roller and mounted on the housing (2) on a bolt (8), said inner element (4) comprising on the side of the cavity (3), a support (20) for the tappet push rod while being biased away from the housing (2) by at least one coiled compression spring (15) that is placed around an extension (15a) of the inner element (4) on the side of the cavity (3), **characterised in that** the extension (15a) extends clearly beyond an edge (13a) that delimits the housing (2) on the side of the support (20), the extension (15a) being made as a separate and thin-walled sheet metal part that comprises on an outer end, an annular collar (18) starting therefrom or a separate stop member (17), such as a circlip, to serve as a support (16) for one end of the coiled compression spring (15) which is supported at the other end on the edge (13a) or on an edge-proximate section of the cavity (3) of the housing (2), and an end (6) of the inner element (4) facing the contact surface (7) comprises a cylindrical depression extending in the direction of the contact surface (7).

2. Tappet according to claim 1, **characterised in that** the extension (15a) is connected by a clip or snap connection (19) to an outer or an inner peripheral surface (21 or 22) of the inner element (4).

3. Tappet according to claim 1, **characterised in that** a hydraulic clearance compensation element (11) is installed in the inner element (4).

4. Tappet according to claim 1, **characterised in that** the housing (2) is thin-walled and has a substantially smooth-faced cavity (3) and a continuously open, tube-like geometry.

5. Tappet according to claim 1, **characterised in that** the extension (15a) of the inner element (4) has a slightly funnel-shaped configuration.

## Revendications

1. Poussoir commutable (1) pour la transmission directe d'une course de came à une tige de poussoir dans une commande des soupapes d'un moteur à combustion interne, ledit poussoir comprenant un boîtier (2) ayant une cavité (3) qui s'étend en direction axiale et dans laquelle est agencé un élément intérieur (4) qui est déplaçable en direction longitudinale et qui peut être relié au boîtier (2) dans une position relative au celui-ci à l'aide de moyens d'accouplement (5), le boîtier (2) comprenant sur une extrémité (9) opposée à la cavité (3), une surface de contact (7) pour la came, laquelle surface de contact (7) est fabriquée sous la forme d'un rouleau rotatif et est montée sur le boîtier (2) à l'aide d'un goujon (8), ledit élément intérieur (4) possédant du côté de la cavité (3), un support (20) pour la tige de poussoir en étant chargé par au moins un ressort de pression à boudin (15) pour séloigner du boîtier (2), ledit ressort de pression à boudin (15) étant disposé du côté de la cavité (3) autour d'un embout (15a) de l'élément intérieur (4), **caractérisé en ce que** l'embout (15a) s'étend distinctement au-delà d'un bord (13a) qui délimite le boîtier (2) du côté du support (20), ledit embout (15a) étant fabriqué sous la forme d'une pièce séparée en tôle à paroi mince qui comprend sur son extrémité extérieure, un collet annulaire (18) s'étendant à partir de celle-ci ou un élément séparé d'arrêt (17), tel qu'un circlip, pour servir de support (16) pour une extrémité du ressort de pression à boudin (15) qui se supporte à l'autre extrémité sur le bord (13a) ou sur une partie voisine au bord (13a) de la cavité (3) du boîtier (2), et une extrémité (6) de l'élément intérieur (4) faisant face à la surface de contact (7) comprend une dépression cylindrique qui s'étend dans la direction de la surface de contact (7).

2. Poussoir selon la revendication 1, **caractérisé en ce que** l'embout (15a) est relié par une liaison à clipsage ou à encliquetage (19) à la surface périphérique extérieure (21) ou à la surface périphérique intérieure (22) de l'élément intérieur (4).

3. Poussoir selon la revendication 1, **caractérisé en ce que**, un élément hydraulique de compression de jeu (11) est installé dans l'élément intérieur (4).

4. Poussoir selon la revendication 1, **caractérisé en ce que** le boîtier (2) a des parois minces et est muni d'une cavité (3) à surfaces substantiellement lisses en ayant une géométrie tubulaire à couverture traversante.

5. Poussoir selon la revendication 1, **caractérisé en ce que** l'embout (15a) de l'élément intérieur (4) est configuré légèrement en forme d'entonnoir.
